# EUROPÄISCHE PATENTSCHRIFT

(11) **EP 0 348 754 B1**
(45) Veröffentlichungstag und Bekanntmachung des Hinweises auf die Patenterteilung: **18.05.1994**
(21) Anmeldenummer: 89110948.0
(22) Anmeldetag: 16.06.1989
(51) Int. Cl.: A61H 33/02

(54) **Luftverteiler-Unterlage für eine Sprudel-Badeeinrichtung**
Aeration mat for whirlpool bath
Matelas de distribution d'air pour bain bouillonnant

(30) Priorität: 30.06.1988 DE 3822177
(43) Veröffentlichungstag der Anmeldung: 03.01.1990
(73) Patentinhaber: Heddernheimer Metallwarenfabrik GmbH, D-78464 Konstanz (DE)
(72) Erfinder: Baumann, Peter, D-7750 Konstanz (DE)
(74) Vertreter: Patentanwälte Ruff, Beier, Schöndorf und Mütschele

(56) Entgegenhaltungen:
- DE-A- 1 491 560
- DE-A- 2 932 850
- DE-C- 827 391
- DE-C- 922 849
- FR-A- 2 343 511
- FR-A- 2 430 224

## Beschreibung

Die Erfindung betrifft eine Luftverteiler-Unterlage für eine Sprudel-Badeeinrichtung gemäß Oberbegriff des Anspruchs 1.

Der darin genannte Tragkörper ist mit einem Basis-Auflageteil versehen, welcher für die etwa horizontale Anordnung und daher beispielsweise als Unterlage für den sich etwa an die Lendenwirbel bis zu den Füßen erstreckenden Körperbereich der in einer Badewanne liegenden Person bestimmt ist. Ferner ist dem Tragkörper eine eher aufrecht bzw. geneigt anzuordnende Rückenauflage zugeordnet, die sich im Gebrauchsfalle beispielsweise in Längsrichtung an den Basis-Auflageteil anschließt und für eine sich entsprechend in Höhenrichtung erstreckende Körperpartie, beispielsweise für den Rücken der auf dem Basis-Auflageteil liegenden Person bestimmt ist. Dem Tragkörper sind ferner Luft-Austrittsöffnungen zugeordnet, insbesondere in einer Verteilung und mit einer Weite, daß je Flächeneinheit des Tragkörpers ein spezifischer Austrittsquerschnitt als Summe aller Einzelquerschnitte der Austrittsöffnungen dieser Flächeneinheit bestimmt ist. Die durch die Austrittsöffnungen ausströmende Luft erzeugt im Badewasser Luftblasen, die beim Auftreffen auf die Haut der Person eine mehr oder minder starke Massagewirkung erzeugen.

Ist die Luftverteilermatte ohne Rückenauflage ausgebildet, also zum Beispiel nur etwa so lang wie der Boden der Badewanne, so liegt der Rücken der Person unmittelbar an der Rückenwand der Badewanne an und die von der Luftverteilermatte ausgehenden, nach oben sprudelnden Luftblasen beeinflussen nur den unteren Körperbereich der Person. Es sind auch Luftverteilermatten bekannt, die länger als der Badewannenboden sind und daher eine an der Rückenwand der Badewanne anliegende, vom Basis-Auflageteil ansteigende Rückenauflage bilden können, wobei die Luft-Austrittsöffnungen über die gesamte Länge der Luftverteilermatte verteilt, also auch im Bereich der Rückenauflage mit etwa gleichem spezifischen Austrittsquerschnitt wie im Bereich des Basis-Auflageteiles vorgesehen sind. Da der hydrostatische Druck des Badewassers in zunehmender Höhe der Rückenauflage abnimmt, neigt die mit allen Austrittsöffnungen kommunizierende Druckluft dazu, in den höheren Bereichen der Rückenauflage wesentlich stärker auszuströmen als in den tieferen Bereichen bzw. als im Bereich des Basis-Auflageteiles, so daß sich ein sehr ungleichmäßiger Luftaustritt ergibt. Insbesondere bei niedrigerer Luft-Förderleistung, die für bestimmte Anwendungen erwünscht ist, kann es sogar vorkommen, daß im Bereich des Basis-Auflageteiles überhaupt keine Luft austritt, während die gesamte Förderluft auf den Rückenbereich konzentriert ist.

Zwischen dem Basis-Auflageteil und der Rückenauflage ist keine geschlossene luftleitende Verbindung über Schläuche, Kanäle u.dgl. vorhanden, d.h. daß der Luftaustritt aus der Rückenauflage vom Luftaustritt aus dem Basis-Auflageteil abgekoppelt ist. Diese Abkopplung kann hydrostatischer und/oder hydrodynamischer Art sein. So kann vorgesehen sein, daß eine Besprudelungseinrichtung für den Rücken räumlich im wesentlichen nur bzw. hauptsächlich dem Basis-Auflageteil zugeordnet ist. So kann der größte Teil der Summe der Austrittsquerschnitte der Austrittsöffnungen für die Rückensprudeleinrichtung unterhalb der Hälfte der Höhe bzw. Länge des Rückens oder der Rückenauflage bzw. etwa in Höhe des Basis-Auflageteiles liegen. Dadurch können auch die Austrittsöffnungen der Rückensprudeleinrichtung unter etwa gleichem hydrostatischem Druck stehen bzw. in etwa gleicher Höhe wie die dem unteren Körperbereich zugerodneten Austrittsöffnungen liegen, was zu einem wesentlich gleichmäßigeren Luftaustritt auch in tiefer unter Wasser liegenden Bereichen der Luftverteilermatte führt. Es ist denkbar, auch unmittelbar im Bereich der Rückenauflage Luft-Austrittsöffnungen vorzusehen, wobei diese zweckmäßig drosselnde Querschnitte derart haben können, daß sie je Flächeneinheit der Rückenauflage einen wesentlich kleineren spezifischen Austrittsquerschnitt als im Bereich des Basis-Auflageteiles aufweisen oder dieser spezifische Austrittsquerschnitt mit zunehmender Entfernung vom Basis-Auflageteil und damit mit abnehmendem hydrostatischem Gegendruck ebenfalls abnimmt. Es kann auch ein Druckminderer in der Luftzuleitung für die Öffnungen der Rückenauflage vorgesehen sein. Besonders zweckmäßig ist es, wenn der spezifische Austrittsquerschnitt wenigstens im größten Bereich der Rückenauflage gleich Null ist, also im Bereich der Rückenauflage gar keine Austrittsöffnungen vorgesehen sind. In diesem Fall dient die Rückenauflage, sofern sie verwendet wird, lediglich zur Abstandhaltung des Rückens der Person gegenüber der Rückenwand der Badewanne und ggf. als Leitkörper zur Verteilung der vom Basis-Auflageteil in Richtung zum Rücken bzw. zur Rückenwand der Badewanne strömenden und ggf. entlang von Hohlräumen zwischen dieser Rückenwand und dem Rücken der Person nach oben geleiteten Luftblasen.

Für den Rücken der Person bzw. für die Rückenauflage ist eine von über den Umfang geschlossenen Kanälen unabhängige Luftunterspülung, insbesondere aus dem Auflage-Basisteil vorgesehen.

Eine gattungsgemäße Luftverteiler-Unterlage mit den bisher beschriebenen Merkmalen ist in der DE-C-827 391 offenbart. In dieser Druckschrift ist eine Vorrichtung für Sprudelbäder beschrieben, bei der von einem Sprudelrost in der Bodenebene der Wanne ausgehend Luft in Richtung des Rückenbereiches ausgeblasen und damit frei aufsteigend zur Rückenbesprudelung durch Zwischenräume des Rückenlattenrostes genutzt wird.

Die DE-C-922 849 zeigt eine Vorrichtung für Sprudelbäder, bei der sowohl eine Rückenlehne als auch ein Sitzrost Sprudelrohre aufweisen und das Rohrsystem der Rückenlehne und das Rohrsystem des Sitzrostes über Schlauchleitungen miteinander verbunden sind.

Der Erfindung liegt die Aufgabe zugrunde, Nachteile der bekannten Ausbildungen zu vermeiden und insbesondere eine Luftverteiler-Unterlage der genannten Art so auszubilden, daß auch dann, wenn eine beispielsweise intensive Rückenbesprudelung vorgesehen ist, ausreichend Luft in den tieferen Bereichen der Unterlage, insbesondere im Bereich des Basis-Auflageteiles austritt.

Diese Aufgabe wird gelöst durch eine Luftverteiler-Unterlage mit den Merkmalen des Anspruchs 1. Kennzeichnend sind dabei Leiteinrichtungen für aus dem Basis-Auflageteil ins Wasser ausgetretene Luft, die unter die Oberseite der Rückenauflage geführt ist.

Die Rückenauflage hat dabei zweckmäßig zum Basisteil offene, jedoch nicht an dessen über den Umfang geschlossene Luftkanäle dicht angeschlossene bzw. kontinuierlich in diese übergehende Leiteinrichtungen, die mit Durchtritten zur Oberseite bzw. Rückenanlagefläche der Rückenauflage und ggf. zur Rückenwand der Badewanne versehen sind, so daß sie im wesentlichen nur schlitzartig beiderseits seitlich unmittelbar von der Rückenauflage begrenzt sein müssen, während sie an den zur Ebene der Rückenauflage parallelen Seiten von der Rückenwand der Badewanne und vom Rücken der Person begrenzt werden können.

Bevorzugte Ausführungsformen der Erfindung ergeben sich aus den Unteransprüchen.

Eine vorteilhafte Weiterbildung des Erfindungsgegenstandes besteht darin, daß zur Rückenbesprudelung Luftaustritts-Richtöffnungen vorgesehen sind, die im wesentlichen nur im Bereich des dem Rücken zugehörigen Endes des Basis-Auflageteiles vorgesehen und im wesentlichen von dessen anderem Ende weggerichtet sind. Diese Richtöffnungen können ausschließlich am Basis-Auflageteil bzw. im wesentlichen nur im Bereich der dem Basis-Auflageteil zugewandten Seite der Rückenauflage vorgesehen sein. Die Richtöffnungen können düsenartig etwa parallel zur Ebene des Basis-Auflageteiles bzw. parallel zu dessen Längsrichtung ausgerichtet sein, so daß die aus ihnen austretende Luft gegen die gegenüberliegend geneigt stehende Rückenwand der Badewanne gerichtet ist und die so entstehende Strömung an dieser nach oben reflektiert werden kann. Unmittelbar oberhalb der Richtöffnungen kann dabei eine Leiteinrichtung nach Art einer durch den Basisteil und/oder die Rückenauflage gebildeten Abschirmung vorgesehen sein, welche einen direkten Durchtritt der Luft im Bereich der Abwinklung zwischen dem Basisteil und der Rückenauflage wenigstens teilweise verhindert.

Die Luft-Austrittsöffnungen des Basisteiles werden zweckmäßig durch Luft-Verteilerkanäle versorgt, die sich beispielsweise vom Fußende der Luftverteilermatte in deren Längsrichtung erstrecken, aber auch durch flächige Kammern im Basisteil bzw. durch dessen Ausbildung als Mehrkammerprofil gebildet sein können. Zweckmäßig sind die Austrittsöffnungen unmittelbar durch Durchbrüche in den Wandungen dieser ansonsten über den Umfang und über ihre Länge geschlossenen Verteilerkanäle gebildet, also im wesentlichen zwischen der Unterseite und der oberen Auflagefläche des Basis-Auflageteils, insbesondere an dessen der Rückenauflage zugekehrten Stirnseite. Solche Verteilerkanäle sind im Bereich bzw. an der Rückenauflage erfindungsgemäß zweckmäßig nicht vorgesehen, sondern durch die genannten Leiteinrichtungen ersetzt, obgleich auch Verteilerkanäle im Bereich der Rückenauflage denkbar sind. In jedem Fall ist es vorteilhaft, wenn der Rückenauflageteil zumindest an seiner dem Rücken der Person zugekehrten Oberseite offene Bezirke, Kanäle o.dgl. bildet, die vorzugsweise mindestens in Längsrichtung der Rückenauflage liegen, so daß die Luft außer gegen den Rücken auch nach oben zum Nacken bzw. Kopf der Person strömen kann. Solche Kanäle, die auch in Querrichtung der Rückenauflage vorgesehen sein und die Längskanäle verbinden können, wirken zweckmäßig hinsichtlich der Strömung mit den Richtöffnungen bzw. dem diese aufweisenden Ende des jeweils zugehörigen Verteilerkanales des Basisteiles zusammen, wobei sie mit den Richtöffnungen fluchten können, so daß die aus den Richtöffnungen austretende Luft beispielsweise über eine kurze Strecke ohne Beeinflussung durch seitliche Leitglieder frei durch das Wasser und dann in die Kanäle der Rückenauflage strömt.

Besonders vorteilhaft ist es, wenn die Rückenauflage nach Art eines Rostes bzw. eines relativ dicken, aber über seine Dicke durchlässigen Gitter- oder Maschenwerkes ausgebildet ist, so daß sie über den größten Teil ihrer Fläche quer zu ihrer Ebene gleichmäßig von Luft-Durchtrittsöffnungen durchsetzt ist, durch welche die die Rückenauflage unterspülende Luft zum Rücken der Person hindurchtreten kann.

Um die Luftverteiler-Unterlage in einfacher Weise für sehr unterschiedliche Anwendungen umrüsten zu können, ist die Rückenauflage von dem Basis-Auflageteil entfernbar, wobei es denkbar ist, eine lösbare Verbindung vorzunehmen. Die Rückenauflage kann aber auch ohne direkte Befestigung an oder in Verbindung mit dem Basis-Auflageteil vorgesehen und lediglich durch unmittelbare Haftverbindung mit der Rückenwand der Badewanne lagegesichert werden. Dies kann beispielsweise durch Sicherungsglieder zur Lagesicherung gegenüber der Badewanne, insbesondere durch mindestens einen Saugnapf geschehen. Des weiteren kann sie lediglich durch Ansetzen bzw. Auflegen ihres zugehörigen Endes an bzw. auf den Basis-Auflageteil ausgerichtet und lagegesichert werden. Die Rückenauflage läßt sich dadurch entfernen und ansetzen, ohne daß der Basis-Auflageteil gehalten, aus dem Wasser genommen oder sonstwie gehandhabt werden muß.

Weist die Rückenauflage eine Nacken- und/oder Kopfstütze auf, die vorzugsweise nach Art eines gepolsterten Kissens druckelastisch ausgebildet ist, so kann dieses ebenfalls an die Luftführung der Rückenbesprudelung beispielsweise über die Luftunterspülung bzw. die Leiteinrichtungen der Rückenauflage angeschlossen und daher zum Nacken bzw. Kopf hin von Luftblasen durchströmt sein.

Eine wiederum andere Art der Anwendung der Luftverteiler-Unterlage wird möglich, wenn die Einrichtung zur Rückenbesprudelung unabhängig von der Einrichtung zur übrigen Körperbesprudelung abschaltbar bzw. zuschaltbar oder alleine anschaltbar ist. In diesem Fall gehen zweckmäßig die Richtöffnungen von mindestens einem gesonderten, mit einem Ventil verschließbaren Verteilerkanal aus.

Bei der beschriebenen Luftverteiler-Unterlage ergibt sich eine besonders vorteilhafte Anordnung, wenn der Tragkörper der Behandlungseinheit mit mindestens einem Betätigungspedal zur Veränderung wenigstens einer Kenngröße der Besprudelung, beispielsweise der Luftmenge, des Luftdruckes, der Luftverteilung o.dgl. versehen ist. Dieses Betätigungspedal kann in einfacher Weise unmittelbar am Drehschieber eines Steuerventiles angeordnet sein und praktisch eine Fußabstützung für einen oder beide Füße der liegenden Person bilden.

Weiter kann mit Vorteil am Fußende des Tragkörpers ein über die Oberseite vorstehender Lufteinang-Anschlußstutzen vorgesehen sein, auf dem insbesondere ein mit zwei entgegengesetzt seitlich abstehenden Pedalflügeln versehener Drehschieber des Steuerventils gelagert ist.

Um eventuell in die Luftverteiler-Unterlage bzw. die Verteilerkanäle eingesickertes Wasser wieder auf einfache Weise entfernen zu können, ist eine verschließbare Ablauföffnung für Restwasser vorgesehen, die vorzugsweise in einer von den übrigen Steuerstellungen abweichenden Stellung des Steuerventiles geöffnet ist, so daß es keines gesonderten Verschlusses der Ablauföffnung bedarf.

Diese und weitere Merkmale von bevorzugten Weiterbildungen der Erfindung gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte Ausführungen darstellen können. Ausführungsbeispiele der Erfindung sind in den Zeichnungen dargestellt und werden im folgenden näher erläutert. In den Zeichnungen zeigen:
- Fig. 1: eine erfindungsgemäße Luftverteiler-Unterlage in Seitenansicht in ihrer Anordnung in einer Badewanne und in vereinfachter Darstellung;
- Fig. 2: die Luftverteiler-Matte gemäß Fig. 1 in Draufsicht und ausgestrecktem Zustand;
- Fig. 3: einen Ausschnitt der Fig. 1 in vergrößerter Ansicht von rechts;
- Fig. 4: eine weitere Ausführungsform in einer Darstellung entsprechend Fig. 2.

Die Luftverteiler-Unterlage 1 gemäß den Fig. 1 bis 3 besteht im wesentlichen aus einem ein- oder mehrteiligen Tragkörper 2, der aus einem ein- oder mehrgliedrigen Basis-Auflageteil 3 und einer Rückenauflage 4 zusammengesetzt sein kann. Die Rückenauflage 4 ist entweder ohne direkte Verbindung, ggf. berührungsfrei über eine Abstandslücke oder über eine Verbindungskupplung 5 an den Auflageteil 3 angesetzt und kann gleiche, der Innenbreite einer Badewanne entsprechende Breite wie der Auflageteil 3 haben. Die Verbindungskupplung 5 kann mindestens ein Gelenk mit parallel zur Ebene der Unterlage 1 und rechtwinklig zu ihrer Längsrichtung liegender Gelenkachse aufweisen bzw. bilden, so daß die Rückenauflage 4 aus der zum Auflageteil 3 ebenenparallelen Lage um wenigstens annähernd 90°, insbesondere 180° so geschwenkt werden kann, daß sie in ihrer Endlage auf der Oberseite des Auflageteiles 3 liegt.

Die Unterlage 1 bzw. der Auflageteil 3 bildet an dem vom Kopfende abgekehrten Ende ein Fußende 6 und davon abgekehrt am Auflageteil 3 eine im wesentlichen rechtwinklig zur Matten-Längsrichtung liegende Stirnseite 7, welcher bei angesetzter Rückenauflage 4 deren entsprechende Kante 8 mit Abstand oder im wesentlichen abstandsfrei gegenüberliegt.

Die Unterlage 1 ist so ausgebildet, daß sie für den Körper der auf ihr liegenden Person eine Körper-Sprudeleinrichtung 9 im Bereich des Auflagenteiles 3 und für den Rücken dieser Person eine Rücken-Sprudeleinrichtung 10 im Bereich der Rückenauflage 4 bildet. Die beiden Sprudeleinrichtungen 9, 10 können so ausgebildet sein, daß sie zwangsläufig nur gemeinsam oder aber auch unabhängig voneinander einzeln betrieben werden können. Für den Betrieb der Sprudeleinrichtungen wird die Unterlage 1 zweckmäßig so in eine wassergefüllte Badewanne 11 gelegt, daß der Auflageteil 3 auf dem Wannenboden 12 liegt und sich annähernd über dessen gesamte Länge erstreckt, während die Rückenauflage 4 im Winkel dazu schräg nach oben geneigt an der entsprechend geneigten Rückenwand 13 der Badewanne 11 anliegt. Im Bereich des Fußendes 6 weist die Unterlage 1 einen zweckmäßig etwa in der Mitte ihrer Breite liegenden, nach oben vorstehenden, zentralen Lufteingangs-Anschlußstutzen 14 auf, an welchen ein in Fig. 1 strichpunktiert angedeuteter Druckluft-Schlauch durch Aufstecken lösbar angeschlossen werden kann. Über diesen Schlauch wird die Unterlage 1 vom Gebläse eines außerhalb und beispielsweise neben der Badewanne 11 auf dem Fußboden stehenden Grundgerätes mit Druckluft versorgt.

Der Auflageteil 3 ist im wesentlichen aus mehreren, beispielsweise fünf im wesentlichen bzw. hinsichtlich ihres Querschnittes gleichen Luft-Verteilerkanälen 15, 16, 17 und parallel zu sowie zwischen diesen und an den Längsseiten des Auflageteiles 3 liegenden, vorzugsweise stab- bzw. längsprofilförmigen Tragelementen 18, 19 zusammengsetzt, obwohl es denkbar ist, den Auflageteil 3 auch über den größten Teil seiner Länge bzw. über seine gesamte Breite im wesentlichen nur durch Verteilerkanäle und ggf. diese verbindende Distanzstücke gitterrostartig zu bilden. Die zwischen den Verteilerkanälen 15, 16, 17 liegenden Tragelemente 18 können alle gleich ausgebildet sein, was auch für die seitlich äußersten Tragelemente 19 gilt, die gemäß Fig. 2 jedoch eine von den Tragelementen 18 abweichende, schmalere Form haben. Sämtliche Verteilerkanäle 15, 16, 17, die im Querschnitt über ihre gesamte Länge als im wesentlichen geschlossene, rohrförmige Profile mit beispielsweise etwa halbkreisförmigem Querschnitt und obenliegender Flachseite ausgebildet sind, sind über einen im Fußende 6 liegenden bzw. durch dieses gebildeten Querkanal mit ihren zugehörigen Enden gemeinsam an den Anschlußstutzen 14 angeschlossen und reichen annähernd über die gesamte Länge des Auflageteiles 3, jedoch nicht bis in die Rückenauflage 4, gegenüber deren Kante 8 die zugehörigen Enden der Verteilerkanäle 15, 16, 17 mit geringem Abstand derart zurückstehen können, daß sie über die Stirnkante 7 des Auflageteiles 3 geringfügig vorstehen.

Die dem Kopfende der Unterlage 1 zugehörigen, zweckmäßig in einer gemeinsamen, zur Mattenebene etwa rechtwinkligen Ebene liegenden Enden der Verteilerkanäle 15, 16, 17 sind mit Endwandungen verschlossen, die zum Beispiel durch kappenförmige, in diese Enden eingesetzte Düsenköpfe gebildet sein können und in denen jeweils nach Art von Düsenöffnungen mindestens eine Richtöffnung 20, insbesondere eine Mehr- bzw. Vielzahl von parallel zueinander oder unterschiedlich gerichteten Richtöffnungen 20 in Form von Durchgangslöchern vorgesehen ist. Die Richtachsen der Richtöffnungen 20 jedes Verteilerkanales 15, 16, 17 können sowohl innerhalb der Ebene des Auflageteiles 3, also seitlich schräg nach außen oder innen wie auch quer zur Ebene des Auflageteiles 3, also nach oben oder unten geneigt unterschiedlich so ausgerichtet sein, daß in Richtung zur Rückenauflage 4 die jeweils gewünschte Luftverteilung und Wasserströmung erzielt wird. Die Richtöffnungen 20 gehören insofern zur Rücken-Sprudeleinrichtung 10.

Aus den Richtöffnungen 20 austretende Luft durchströmt die Lücke zwischen Auflageteil 3 und Rückenauflage 4 und gelangt dann wenigstens zum größten Teil unter die Rückenauflage 4, also zwischen deren Oberseite und die Rückenwand 13 der Badewanne 11, wo sie durch eine geeignete Leiteinrichtung 22 so geführt und verteilt wird, daß sie in geeigneter, beispielsweise annähernd gleichmäßiger Verteilung aus der Oberseite der Rückenauflage 4 und damit gegen den Rücken der Person austritt. Im dargestellten Ausführungsbeispiel ist die Rückenauflage 4 beispielsweise einteilig rost- bzw. gitterartig derart ausgebildet, daß sie annähernd über ihre gesamte Länge reichende, dicht nebeneinander liegende Längskanäle 23 in Form von schlitzförmigen Durchbrüchen aufweist, die durch dazwischen liegende Profilstege voneinander getrennt sind, wobei diese Profilstege in äußere Querzargen übergehen, die nach Art eines Umfangsrahmens mit seitlich äußeren Profilstegen verbunden sind. Die, zum Beispiel im Querschnitt U-förmigen und zur Unterseite der Rückenauflage 4 gerichtete Profilschenkel aufweisenden Profilstege bilden an ihren Unterseiten ebenfalls Längskanäle 24, die jedoch nach oben abgedeckt sind, aber seitliche Austrittsöffnungen zu den Längskanälen 23 beispielsweise dadurch bilden können, daß ihre Profilschenkel eine geringere, nicht bis zur Rückenwand 13 reichende Schenkelhöhe als die Profilschenkel der seitlich äußersten Profilstege haben oder daß ihre Profilschenkel mit Durchbrüchen versehen sind.

Des weiteren können die den Richtöffnungen 20 zugekehrten Enden der Längskanäle 23, 24 verbreitert oder verengt sein und dadurch kann beeinflußt werden, wie die aus den Richtöffnungen 20 austretende Luft auf die einzelnen Längskanäle verteilt wird. Die insofern an die Enden der Verteilerkanäle 15, 16, 17 indirekt angeschlossenen, über ihre Länge teilweise zur Oberseite und teilweise zur Unterseite der Rückenauflage 4 offenen Längskanäle 23, 24 können beispielsweise dadurch ohne direkte mechanische Verbindung in StrömungsLeitungsverbindung mit dem jeweils zugehörigen Verteilerkanal 15, 16, 17 stehen, daß sie mit diesem im wesentlichen fluchten. Im dargestellten Ausführungsbeispiel fluchten insbesondere die an der Ober- und Unterseite der Rückenauflage 4 offenen Längskanäle 23 mit den Verteilerkanälen 15, 16, 17, obwohl es auch denkbar ist, einzelne oder alle Längskanäle 24 mit den Verteilerkanälen 15, 16, 17 fluchtend vorzusehen. Die durch die Längskanäle 23 gebildeten Durchtritte für die Luftblasen sind in Fig. 2 mit 25 bezeichnet.

Die Rückenauflage 4 kann mit Sicherungsgliedern 26, beispielsweise an ihrer Unterseite liegenden Saugnäpfen unmittelbar gegenüber der Badewanne 11 bzw. deren Rückenwand 13 leicht lösbar so lagegesichert werden, daß die äußeren Profilschenkel ihrer seitlich äußeren Profilstege ebenso wie der äußere Profilschenkel der oberen Querzarge annähernd strömungsdicht an die Rückenwand 13 anschließen, so daß die durch die offene Kante 8 eintretende Luft im wesentlichen nur durch die Durchtritte 25 und somit aus der von der Rückseite 30 abgekehrten Rückenanlagefläche 29 der Rückenauflage 4 zum Rücken der darauf liegenden Person austreten kann.

Die an der Oberseite des Auflageteiles 3 liegende Auflagefläche 27 ist im wesentlichen nur durch die Tragelemente 18, 19 gebildet, gegenüber deren etwa in einer gemeinsamen Ebene liegenden Oberseiten die Oberseiten der Verteilerkanäle 15, 16, 17 nach unten um ein geringes Maß bzw. um einen Teil der Dicke der Tragelemente 18, 19 zurückversetzt sind, so daß sie mit der auf dem Auflageteil 3 liegenden Person praktisch nicht in Berührung kommen. In dieser Oberseite weist jeder Verteilerkanal 15, 16, 17 über seine Länge verteilte, bohrungsartige Luft-Austrittsöffnungen 21 auf, wobei jeder Verteilerkanal in etwa gleicher Verteilung mit solchen Austrittsöffnungen wenigstens über einen Teil seiner Länge versehen ist. Die Austrittsöffnungen 21 sind so angeordnet, daß sie im Bereich zwischen den Beinen der liegenden Person weggelassen sind, wofür im dargestellten Ausführungsbeispiel der mittlere Verteilerkanal 17 einen an das Fußende 6 anschließenden Längsabschnitt aufweist, der von Austrittsöffnungen frei ist, während die äußersten Verteilerkanäle 15 über ihre gesamte Länge mit Austrittsöffnungen 21 versehen sind.

Beim Betrieb der Luftverteiler-Unterlage 1 strömt Druckluft in den Querkanal am Fußende 6, von dort in alle Verteilerkanäle 15, 16, 17 und dann tritt diese Druckluft aus jedem Verteilerkanal 15, 16, 17 gleichzeitig sowohl aus den Richtöffnungen 20 in Richtung zur Rückenauflage 4 als auch aus den Austrittsöffnungen 21 nach oben aus. Wenigstens ein Teil der Austrittsöffnungen des Auflageteiles 3 könnte auch seitlich an den Verteilerkanälen vorgesehen sein, so daß die austretende Luft die dann luftdurchlässig ausgebildeten Tragelemente nach oben durchströmt. Die Unterseite 28 des Auflageteiles 3 ist im dargestellten Ausführungsbeispiel durch die Verteilerkanäle 15, 16, 17 gebildet, so daß sich eine gut definierte Auflage des Auflageteiles 3 auf dem Wannenboden 12 ergibt.

Zur Steuerung der in die Unterlage 1 einströmenden Luftmenge und ggf. auch für deren wahlweise Verteilung auf einzelne oder mehrere Verteilerkanäle 15, 16, 17 ist ein fußbetätigbares Steuerventil 31 vorgesehen, das zweckmäßig baulich mit dem Anschlußstutzen 14 zum Beispiel dadurch vereint ist, daß sein bewegbarer Ventilteil in Form eines Drehschiebers 34 an bzw. auf dem Anschlußstutzen 14 um eine zur Ebene des Auflageteiles 3 rechtwinklige Achse drehbar gelagert ist. Dieser bewegbare Ventilteil, der mit dem feststehenden, beispielsweise durch den Anschlußstutzen 14 gebildeten Ventilteil zum Querkanal offene und im Durchlaßquerschnitt veränderbare Ventilöffnungen bildet, ist mit einem Betätigungspedal 32 zu betätigen, das zweckmäßig ohne bewegliche Zwischenglieder unmittelbar am Drehschieber 34 mechanisch starr befestigt und durch zwei annähernd miteinander fluchtende und entgegengesetzt von der Außenseite des Drehschiebers 34 seitlich abstehende Pedalflügel 33 gebildet ist. An diesen Pedalflügeln 33 kann sich die auf der Unterlage 1 liegende Person mit ihren Füßen einerseits gegen Abrutschen in der Badewanne abstützen und andererseits kann durch Drücken mit dem Fuß gegen den einen oder den anderen Pedalflügel 33 das Steuerventil 31 in einfacher Weise jederzeit betätigt werden, ohne daß die Person ihre ausgestreckte Lage in der Badewanne ändern müßte.

Die Unterlage 1 bzw. der Auflageteil 3 weist des weiteren eine vorteilhafterweise im Bereich des Fußendes 6 an der Unterseite vorgesehene Ablauföffnung 35 auf, die bevorzugt mit dem Steuerventil 31 verschließbar bzw. zu öffnen ist. Die Anordnung kann dabei so vorgesehen sein, daß die Ablauföffnung 35 für eventuell in die Unterlage 1 eingedrungenes Wasser bei allen der Luftregulierung dienenden Steuerstellungen des Steuerventiles 31 geschlossen und eine über diese Stellungen hinausgehende weitere, beispielsweise gegenüber der Lage nach Fig. 2 um 180° verdrehte Stellung vorgesehen ist, in welcher die Ablauföffnung 35 geöffnet ist.

Im dargestellten Ausführungsbeispiel ist auch der Auflageteil 3 in Längsrichtung mehrfach gegliedert so ausgebildet, daß seine Mattenglieder 36, 37 etwa gleiche Längserstreckung wie die Rückenauflage 4 haben. Die ausschließlich drei oder mehr Mattenglieder 36, 37 des Auflageteiles 3 sind gegeneinander aus der eben ausgebreiteten Lage jeweils mindestens um 90° oder sogar um annähernd 180° schwenkbar, so daß der Auflageteil 3 zur Aufbewahrung in eine U-Form gebracht werden kann und dabei zwischen den U-Schenkeln einen Raum für weitere Teile der Sprudel-Badeeinrichtung begrenzt. Benachbarte Mattenglieder 36, 37 sind über Gelenkzonen 38 miteinander verbunden, deren Gelenkachsen rechtwinklig zur Längsrichtung der Unterlage 1 und etwa in der Ebene des Auflageteiles 3 liegen. Bei entsprechend flexibler Ausbildung der Verteilerkanäle 15, 16, 17 oder von deren zwischen den benachbarten Mattengliedern 36, 37 liegenden Abschnitten, können die Verteilerkanäle 15, 16, 17 unmittelbar die zugehörigen Gelenke zwischen den ansonsten auf Lücke zueinander liegenden Mattengliedern 36, 37 bilden.

Bei der Ausführungsform nach Fig. 4 ist demgegenüber der Auflageteil 3a im wesentlichen aus über seine Länge durchgehenden einteiligen Elementen bzw. als nicht faltbarer Rost ausgebildet, der jedoch so flexibel sein kann, daß er aufgerollt werden kann.

Gemäß Fig. 4 sind für die Luft-Austrittsöffnungen 21a und die Richtöffnungen 20a gesonderte Verteilerkanäle 15a, 16a und 17a vorgesehen, so daß die Luftversorgung für die Richtöffnungen 20a einerseits und für die Austrittsöffnungen 21a andererseits unabhängig an- und abgestellt werden kann. Der zentrale Verteilerkanal 17a ist ausschließlich für die Richtöffnungen 20a vorgesehen und geht hierfür am Kopfende des Auflageteiles 3a in einen wenigstens über einen Teil der Länge der Stirnseite 7a reichenden Querkanal über, welcher mit den gleichmäßig oder ungleichmäßig verteilten Richtöffnungen 20a versehen ist. Die bzw. alle beiderseits benachbart zum Verteilerkanal 17a liegenden Verteilerkanäle 15a, 16a dagegen weisen die Austrittsöffnungen 21 auf. Mit dem Steuerventil 31a, das an einem von den Tragelementen 18a, 19a gesonderten Querkanal 6a vorgesehen ist, können die Verteilerkanäle 15a, 16a, 17a jeweils gesondert oder gemeinsam mit dem Anschlußstutzen leitungsverbunden werden.

Wie Fig. 4 ferner zeigt, kann die Rückenauflage 4a auch schmaler als der Auflageteil 3a sein und einen Verbindungsansatz 5a aufweisen, mit welchem sie lose auf das Kopfende des Auflageteiles 3a derart aufgesetzt werden kann, daß der Verbindungsansatz 5a die Richtöffnungen 20a nach oben abschirmt und somit die aus den Richtöffnungen 20a ausströmende Luft unausweichlich unter die Rückenauflage 4a gezwungen wird.

Die Rückenauflage 4a gemäß Fig. 4 weist einen mit einer Querzarge auch den Verbindungsansatz 5a bildenden Außenrahmen 39 auf, dessen Innenfeld mit einem praktisch in allen Richtungen luftdurchlässigen Maschengitterwerk 40 versehen ist. Das Maschengitterwerk 40 kann beispielsweise ein an seiner Rückseite liegendes Traggitter und von diesem zur Rückenanlagefläche abstehende, rasterartig über seine gesamte Fläche verteilt abstehende, kopfstiftartige Anlagenoppen aufweisen, zwischen welchen sich die in die Unterseite der Rückenauflage 4a einströmende Luft sowohl in Quer- als auch in Längsrichtung über die gesamte Fläche verteilen und zur Rückenanlagefläche austreten kann. Das Maschengitterwerk 40 ist insofern ein dreidimensionales Gitterwerk mit einer Rückenanlageseite und einer über eine luftdurchlässige Zwischenzone davon getrennten Stützseite.

Wie Fig. 4 des weiteren zeigt, kann auch eine, insbesondere lösbar an der Rückenauflage 4a befestigte Nacken- bzw. Kopfstütze 41 vorgesehen sein, die zweckmäßig in einen U-förmig begrenzten Ausschnitt in der vom Auflageteil 3a abgekehrten Querzarge des Rahmens 39 eingesetzt ist. Auch die vorteilhaft durch ein Polsterkissen gebildete Kopfstütze 41 ist zweckmäßig indirekt an die Luftversorgung, insbesondere über die Richtöffnungen 20a so angeschlossen, daß sie von Luft durchströmt wird und diese an ihrer Kopfanlageseite verteilt austritt.

## Patentansprüche

1. Luftverteiler-Unterlage für eine Sprudel-Badeeinrichtung mit einem Luft-Austrittsöffnungen (21) aufweisenden mattenähnlichen Tragkörper (2), dem im Anschluß an einem Basis-Auflageteil (3) für den unteren Körperbereich eine Rückenauflage (4) zugeordnet ist, dadurch gekennzeichnet, daß zwischen dem Basis-Auflageteil (3) und der Rückenauflage (4) keine geschlossene luftleitende Verbindung über Schläuche u.dgl. vorhanden und für die Rückenauflage (4) eine von allseitig geschlossenen Kanälen unabhängige Luftunterspülung aus dem Basis-Auflageteil (3) vorgesehen ist, und die Rückenauflage (4) Leiteinrichtungen (23, 24, 25) für aus dem Basis-Auflageteil (3) ins Wasser ausgetretene, unter die Oberseite (29) der Rückenauflage (4) geführte Luft aufweist.

2. Unterlage nach Anspruch 1, dadurch gekennzeichnet, daß eine Rückenauflage (4) des Tragkörpers (2) im wesentlichen frei von über ihre tragende Fläche verteilten Austrittsöffnungen ist und daß insbesondere ausschließlich ein Basis-Auflageteil (3) des Tragkörpers (2) mit über seine Fläche verteilten Austrittsöffnungen (21) versehen ist.

3. Unterlage nach Anspruch 1 oder 2, dadurch gekennzeichnet, daß die Rückenauflage (4), insbesondere durch Abstandhaltung gegenüber der Rückenwand (13) der Badewanne (11), in mehreren Richtungen parallel zu ihrer Ebene, wenigstens etwa in Quer- und/oder Längsrichtung, luftdurchlässig sowie nach Art eines Gitterwerkes quer zu ihrer Ebene von Luft-Durchtrittsöffnungen (25) durchsetzt ist.

4. Unterlage nach einem der vorhergehenden Ansprüche, dadurch gekennzeichnet, daß einem Rückenauflageteil (4) des Tragkörpers (2) Luftaustritts-Richtöffnungen (20) zugeordnet sind, die im wesentlichen nur im Bereich der, einem Basis-Auflageteil (3) des Tragkörpers (2) zugewandten Seite liegen und insbesondere ausschließlich am Basis-Auflageteil (3) vorgesehen sind.

5. Unterlage nach Anspruch 4, dadurch gekennzeichnet, daß die Richtöffnungen (20) etwa parallel zum Tragkörper (2) und vorzugsweise annähernd in dessen Längsrichtung vom Fußende (6) des Basis-Auflageteiles (3) weggerichtet sind.

6. Unterlage nach Anspruch 4 oder 5, dadurch gekennzeichnet, daß Richtöffnungen (20) für die Luftversorgung der Rückenauflage (4) im wesentlichen zwischen der Unterseite (28) und der oberen Auflagefläche (27) des Basis-Auflageteils (3), insbesondere an dessen der Rückenauflage (4) zugekehrten Stirnseite (7) liegen.

7. Unterlage nach einem der vorhergehenden Ansprüche, dadurch gekennzeichnet, daß eine Rückenauflage (4) des Tragkörpers (2) zumindest im Bereich ihrer Rückenanlagefläche (29) offene Bereiche, Kanäle (23) o.dgl. bildet, die insbesondere mindestens in Längsrichtung des Tragkörpers (2) liegen.

8. Unterlage nach Anspruch 7, dadurch gekennzeichnet, daß die Rückenauflage (4) von Längskanälen (23, 24) durchsetzt ist, von denen mindestens ein Teil an der Rückenanlagefläche (29) und insbesondere auch an der davon abgekehrten Rückseite (30) der Rückenauflage (4) auf ihrer Weite offen sowie seitlich zumindest teilweise begrenzt ist.

9. Unterlage nach einem der vorhergehenden Ansprüche, dadurch gekennzeichnet, daß Leiteinrichtungen, insbesondere Längskanäle (23) einer Rückenauflage (4) des Tragkörpers (2) mit Richtöffnungen (20), insbesondere mit Verteilerkanälen (15, 16, 17) eines Basis-Auflageteiles (3) des Tragkörpers (2) fluchten.

10. Unterlage nach einem der vorhergehenden Ansprüche, dadurch gekennzeichnet, daß eine Rückenauflage (4) und/oder ein Basis-Auflageteil (3) des Tragkörpers (2) nach Art eines Rostes ausgebildet ist, der insbesondere Luft-Verteilerkanäle (15, 16, 17) ggf. mit zusätzlichen Tragelementen (18, 19) aufweist.

11. Unterlage nach einem der vorhergehenden Ansprüche, dadurch gekennzeichnet, daß eine Rückenauflage (4) von einem Basis-Auflageteil (3) des Tragkörpers (2) entfernbar, insbesondere ohne direkte Befestigung an den Basis-Auflageteil (3) ansetz- bzw. auflegbar ausgebildet ist.

12. Unterlage nach einem der vorhergehenden Ansprüche, dadurch gekennzeichnet, daß eine Rückenauflage (4a) des Tragkörpers eine Nacken- bzw. Kopfstütze (41) aufweist, die insbesondere als von Luft durchströmbares, vorzugsweise an eine Luftunterspülung der Rückenauflage (4a) angeschlossenes Polsterkissen ausgebildet ist.

13. Unterlage nach einem der vorhergehenden Ansprüche, dadurch gekennzeichnet, daß einer Rückenauflage (4a) zugeordnete Luftaustritts-Richtöffnungen (20a) unabhängig von wenigstens einem Teil von Austrittsöffnungen (21a) eines Basis-Auflageteiles (3a) des Tragkörpers abschaltbar sind, insbesondere von mindestens einem gesonderten, mit einem Steuerventil (31a) verschließbaren Verteilerkanal (17a) ausgehen.

14. Unterlage nach einem der vorhergehenden Ansprüche, dadurch gekennzeichnet, daß sie einen Sprudelrost bildet, der an seinem kopfseitigen Ende Luftaustritts-Richtöffnungen aufweist, insbesondere in Form perforierter Verschlußstopfen von Luftkanal-Enden, wobei vorzugsweise die Richtöffnungen zur Rückenbesprudelung ausgebildet sind.

15. Unterlage nach einem der vorhergehenden Ansprüche, dadurch gekennzeichnet, daß im Bereich des Fußendes (6) des Tragkörpers (2) mindestens ein Betätigungspedal (32) zur Sprudelsteuerung vorgesehen ist, das insbesondere unmittelbar am Drehschieber (34) eines Steuerventils (31) angeordnet ist.

16. Unterlage nach einem der vorhergehenden Ansprüche, dadurch gekennzeichnet, daß am Fußende (6) des Tragkörpers (2) ein über die Oberseite vorstehender Lufteingang-Anschlußstutzen (14) vorgesehen ist, auf dem insbesondere ein mit zwei entgegengesetzt seitlichen abstehenden Pedalflügeln (33) versehener Drehschieber (34) des Steuerventiles (31) gelagert ist.

## Claims

1. Air distributor substrate for a bubble bath device with a mat-like support body (2) having air outlets (21), with which is associated a back support (4) following onto a base support part (3) for the lower body region, characterized in that between the base support part (3) and the back support (4) there is no closed, air-conducting connection via hoses and the like and for the back support (4) there is an air underscavenging from the base support part (3) independent of ducts closed on all sides and the back support (4) having guidance devices (23,24,25) for air which is passed out of the base support part (3) into the water and guided below the top (29) of the back support (4).

2. Substrate according to claim 1, characterized in that a back support (4) of the support body (2) is substantially free from outlets distributed over its supporting surface and that in particular exclusively a base support part (3) of the support body (2) is provided with outlets (21) distributed over its surface.

3. Substrate according to claim 1 or 2, characterized in that the back support (4), particularly by maintaining spacing with respect to the rear wall (13) of the bath (11), is traversed by air passage openings (25) in several directions parallel to its plane and at least approximately in the transverse and/or longitudinal direction, in air-permeable manner and in the form of a grid structure transversely to its plane.

4. Substrate according to any one of the preceding claims, characterized in that with a back support part (4) of the support body (2) are associated air outlet directional openings (20), which are substantially only located in the vicinity of the side facing a base support part (3) of the support body (2) and in particular are exclusively provided on the base part (3).

5. Substrate according to claim 4, characterized in that the directional openings (20) are approximately parallel to the support body (2) and preferably approximately in its longitudinal direction are directed away from the foot end (6) of the base support part (3).

6. Substrate according to claim 4 or 5, characterized in that there are directional openings (20) for the air supply of the back support (4) substantially between the underside (28) and the upper support face (27) of the base support part (3), particularly on its end face (7) facing the back support (4).

7. Substrate according to any one of the preceding claims, characterized in that a back support (4) of the support body (2), at least in the vicinity of its back contact face (29), forms open areas, ducts (23), or the like, which in particular are located at least in the longitudinal direction of the support body (2).

8. Substrate according to claim 7, characterized in that the back support (4) is traversed by longitudinal ducts (23, 24), whereof at least part are width-opened on the back contact face (29) and particularly also on the back (30) of the back support (4) remote therefrom and are at least partly laterally bounded.

9. Substrate according to any one of the preceding claims, characterized in that guidance devices, particularly longitudinal ducts (23) of a back support (4) of the support body (2) are aligned with directional openings (20), particularly with distribution ducts (15, 16, 17) of a base support part (3) of the support body (2).

10. Substrate according to any one of the preceding claims, characterized in that a back support (4) and/or a base support part (3) of the support body (2) is constructed like a grating, which in particular has air distribution ducts (15, 16, 17), optionally with additional support elements (18, 19).

11. Substrate according to any one of the preceding claims, characterized in that a back support (4) is removable from a base support part (3) of the support body (2) and can be fitted or applied to the base support part (3), in particular without direct fixing.

12. Substrate according to any one of the preceding claims, characterized in that a back support (4a) of the support body has a head or neck rest (41), which is in particular constructed as a padded cushion through which air can flow and preferably connected to an air underscavenging of the back support (4a).

13. Substrate according to any one of the preceding claims, characterized in that air outlet directional openings (20a) associated with the back support (4a) can be independently disconnected from at least part of the outlets (21a) of a base support part (3a) of the support body, particularly emanating from at least one separate distribution duct (17a) closable by a control valve (31a).

14. Substrate according to any one of the preceding claims, characterized in that it forms a bubble grating, which has on its head end air outlet directional openings, particularly in the form of perforated closure plugs for air duct ends and preferably the directional openings are constructed for back bubbling action.

15. Substrate according to any one of the preceding claims, characterized in that in the vicinity of the foot end (6) of the support body (2) there is at least one operating pedal (32) for bubble control purposes, which is in particular directly located on the rotary slide (34) of a control valve (31).

16. Substrate according to any one of the preceding claims, characterized in that at the foot end (6) of the support body (2) there is an air inlet connecting piece (14) projecting over its top and on which is mounted a rotary slide (34) of the control valve (31) provided with two oppositely directed, laterally projecting pedal wings (33).

## Revendications

1. Matelas de distribution d'air pour un dispositif à bain bouillonnant, avec un corps porteur (2) du genre matelas présentant des ouvertures de sortie d'air (21) et auquel est associé un appui (4) pour le dos humain, en raccordement à une partie d'appui de base (3) pour la région inférieure du corps humain, **caractérisé** en ce qu'aucune liaison fermée de conduite d'air, au moyen de tuyaux souples ou similaires, n'existe entre la partie d'appui de base (3) et l'appui pour le dos (4), et il est prévu pour l'appui pour le dos (4) une distribution d'air par en dessous à partir de la partie d'appui de base (3), distribution qui est indépendante de canaux fermés de tous côtés, et en ce que l'appui pour le dos (4) présente des dispositifs de guidage (23, 24, 25) pour de l'air qui s'échappe, dans l'eau, de la partie d'appui de base (3) et est dirigé sous la face supérieure (29) de l'appui pour le dos (4).

2. Matelas selon la revendication 1, **caractérisé** en ce qu'un appui pour le dos (4) du corps porteur (2) est essentiellement dépourvu d'ouvertures de sortie réparties sur sa face portante et en ce que c'est notamment exclusivement une partie d'appui de base (3) du corps porteur (2) qui est pourvue d'ouvertures de sortie (21) réparties sur sa surface.

3. Matelas selon la revendication 1 ou 2, **caractérisé** en ce que l'appui pour le dos (4) est, notamment en étant maintenu à distance de la paroi arrière (13) de la baignoire (11), perméable à l'air dans plusieurs directions parallèlement à son plan, au moins approximativement en direction transversale et/ou en direction longitudinale, et traversé, à la manière d'une claire-voie, transversalement à son plan par des ouvertures de passage d'air (25).

4. Matelas selon l'une quelconque des revendications précédentes, **caractérisé** en ce qu'à une partie d'appui pour le dos (4) du corps porteur (2) sont associées des ouvertures directionnelles de sortie d'air (20), qui sont essentiellement uniquement prévues dans la région du côté voisin d'une partie d'appui de base (3) du corps porteur (2), notamment exclusivement sur la partie d'appui de base (3).

5. Matelas selon la revendication 4, **caractérisé** en ce que les ouvertures directionnelles (20) sont orientées approximativement parallèlement au corps porteur (2), de préférence approximativement dans sa direction longitudinale et en étant dirigées à l'opposé de l'extrémité de pied (6) de la partie d'appui de base (3).

6. Matelas selon la revendication 4 ou 5, **caractérisé** en ce que des ouvertures directionnelles (20) pour l'alimentation en air de l'appui pour le dos (4) se trouvent essentiellement entre la face inférieure (28) et la face d'appui supérieure (27) de la partie d'appui de base (3), notamment sur sa face frontale (7) voisine de l'appui pour le dos (4).

7. Matelas selon l'une quelconque des revendications précédentes, **caractérisé** en ce qu'un appui pour le dos (4) du corps porteur (2) forme, au moins dans la région de sa face d'appui (29), des régions ouvertes, canaux (23) ou similaires qui se situent notamment au moins dans la direction longitudinale du corps porteur (2).

8. Matelas selon la revendication 7, **caractérisé** en ce que l'appui pour le dos (4) est traversé par des canaux longitudinaux (23, 24) qui sont, au moins pour une partie d'entre eux, ouverts en largeur sur la face d'appui (29) et notamment aussi sur la face arrière opposée (30) de l'appui pour le dos (4), ainsi que latéralement au moins partiellement limités.

9. Matelas selon l'une quelconque des revendications précédentes, **caractérisé** en ce que des dispositifs de guidage, notamment des canaux longitudinaux (23) d'un appui pour le dos (4) du corps porteur (2), sont alignés avec des ouvertures directionnelles (20), notamment des canaux de distribution (15, 16, 17) d'une partie d'appui de base (3) du corps porteur (2).

10. Matelas selon l'une quelconque des revendications précédentes, **caractérisé** en ce qu'un appui pour le dos (4) et/ou une partie d'appui de base (3) du corps porteur (2) est configuré à la manière d'un caillebotis, qui présente notamment des canaux de distribution (15, 16, 17) et, éventuellement, des éléments porteurs supplémentaires (18, 19).

11. Matelas selon l'une quelconque des revendications précédentes, **caractérisé** en ce qu'un appui pour le dos (4) peut être séparé d'une partie d'appui de base (3) du corps porteur (2), étant notamment conçu pour être apposé ou encore installé sans fixation directe à la partie d'appui de base (3).

12. Matelas selon l'une quelconque des revendications précédentes, **caractérisé** en ce qu'un appui pour le dos (4a) du corps porteur présente un appui pour le cou ou encore un appuie-tête (41), qui est notamment réalisé sous la forme d'un coussin pouvant être traversé par de l'air, de préférence raccordé à un système de distribution d'air par en dessous de l'appui pour le dos (4a).

13. Matelas selon l'une quelconque des revendications précédentes, **caractérisé** en ce que des ouvertures directionnelles de sortie d'air (20a), associées à un appui pour le dos (4a), peuvent être mises hors service indépendamment d'au moins une partie des ouvertures de sortie (21a) d'une partie d'appui de base (3a) du corps porteur, notamment partent d'au moins un canal de distribution indépendant (17a) pouvant être fermé par une soupape de commande (31a).

14. Matelas selon l'une quelconque des revendications précédentes, **caractérisé** en ce qu'il constitue un caillebotis produisant un bain bouillonnant, qui présente à son extrémité de tête des ouvertures directionnelles de sortie d'air, notamment sous la forme de bouchons perforés fermant des extrémités de canaux d'air, les ouvertures directionnelles étant de préférence conçues pour l'aspersion du dos de l'utilisateur.

15. Matelas selon l'une quelconque des revendications précédentes, **caractérisé** en ce qu'au moins une pédale d'actionnement (32) pour commander l'aspersion est prévue dans la région de l'extrémité de pied (6) du corps porteur (2), pédale qui est notamment directement disposée sur le tiroir rotatif (34) d'une soupape de commande (31).

16. Matelas selon l'une quelconque des revendications précédentes, **caractérisé** en ce qu'un raccord d'alimentation en air (14) est prévu à l'extrémité de pied (6) du corps porteur (2) et dépasse de sa face supérieure, raccord sur lequel est notamment monté un tiroir rotatif (34) de la soupape de commande (31), qui est doté de deux branches latérales de pédale (33) faisant saillie dans des directions opposées.
